# EUROPÄISCHE PATENTSCHRIFT

(11) **EP 1 197 721 B1**
(45) Veröffentlichungstag und Bekanntmachung des Hinweises auf die Patenterteilung: **07.12.2005**
(21) Anmeldenummer: 01119495.8
(22) Anmeldetag: 14.08.2001
(51) Int. Cl.: F27D 3/02

(54) **Kühlbare Ofenrolle, insbesondere für einen Rollenherdofen**
Cooled furnace roller, in particular for a roller hearth furnace
Rouleau refroidi de four, en particulier pour un four à sole à rouleaux

(30) Priorität: 22.09.2000 DE 10047046
(43) Veröffentlichungstag der Anmeldung: 17.04.2002
(73) Patentinhaber: SMS Demag AG, 40237 Düsseldorf (DE)
(72) Erfinder: Lemke, Jürgen, Dr., 19294 Malliss (DE)
(74) Vertreter: Grosse, Wolf-Dietrich Rüdiger

(56) Entgegenhaltungen:
- EP-A- 0 444 312
- US-A- 1 889 527
- US-A- 3 454 313
- US-A- 4 299 018

## Beschreibung

Die Erfindung betrifft eine kühlbare Ofenrolle zum Transport von Stranggußmaterial einer Stranggießanlage durch einen beheizbaren Temperatur-Ausgleichs-/Aufwärmofen, umfassend eine in Rotation antreibbare, außerhalb des Ofens gelagerte Welle, insbesondere mit innen liegenden Kühlmittelkanälen, und mit auf der Welle mittels einer Aufnahmebohrung angeordneten, eine Förderebene bildenden Tragringen für das Transportgut.

In Rollenherdöfen von Stranggießanlagen werden bspw. Dünnbrammen auf Walztemperatur vorgewärmt. Die Förderung des Walzgutes bzw. der Brammen durch die Rollenherdöfen geschieht durch Ofenrollen in unterschiedlichen Ausführungen. Der Rollenherdofen liegt üblicherweise in Linie zwischen Gießmaschine und Walzstraße und ist gekennzeichnet durch seine Funktion als Heiz-, Ausgleichs- und Pufferzone. Durch die Beanspruchungsarten von Ofenrollen während des Ofenbetriebes wiesen die beim Stand der Technik vorhandenen Ofenrollentypen unterschiedlich lange Lebensdauern auf.

Die räumlichen Abmessungen eines derartigen Ofens und dessen Einrichtungen zur Wärmeaufgabe, bspw. Brenner, sind derart gestaltet, daß am Ofenaustritt die Dünnbrammen die erforderliche Walztemperatur aufweisen. Dabei ist eine gleichförmige Temperaturverteilung in der Bramme über ihre Länge, Breite und Höhe am Ofenaustritt unbedingte Voraussetzung für das nachfolgende Walzen. Die Ofenlänge erlaubt die Aufnahme mehrerer Dünnbrammen, welche nach dem Gießen - mit unterschiedlichen Gießgeschwindigkeiten - vom Gußstrang abgetrennt werden.

Der Transport derartiger Dünnbrammen erfolgt innerhalb des Ofens über angetriebene Ofenrollen. Diese sind in einer bestimmten Ofenhöhe auf einem Niveau, der Transporthöhe, in vorgegebenen Abständen zueinander angeordnet. Die Abmessungen der Rollen sind - relativ gesehen - dadurch gekennzeichnet, daß der Durchmesser der Tragringe und der Wellen klein gegenüber der Länge der Rollen ist.

Die Transportrollen im Rollenherdofen können mit einer Wasserkühlung ausgestattet sein oder auch ohne Kühleinrichtung als sog. trockene Rollen angeordnet sein.

Der übliche Aufbau einer wassergekühlten Rolle umfaßt mehrere Tragringe in axialem Abstand auf der wassergekühlten Welle. Letztere ist zwischen den Tragringen mit Feuerfest-Material isoliert, wobei diese Isolierschicht fast ebenso dick ist, wie der Außendurchmesser der Tragringe.

Die Welle ist außerhalb des Ofens gelagert und dort mit Anschlüssen für die Welleninnenkühlung versehen. Diese Innenkühlung wird erreicht durch ein Rohr mit kreisförmigem Querschnitt, welches konzentrisch in der Welle angeordnet ist. Durch dieses strömt Kühlwasser ein, durchläuft das Rohr bis zur Gegenseite des Ofens und strömt auf der anderen Seite in den Ringspalt zwischen Rohr und Welle, durchströmt diesen und verläßt schließlich die Welle auf der Einströmseite. Im Ringspalt zwischen Welle und eingefügtem Rohr können sich Einbauten im weitesten Sinne befinden, die dazu dienen, das Rohr in radialer Position zu fixieren und die Strömungsgeschwindigkeit des Wassers im Ringspalt zu erhöhen.

Die auf die Rollenachse aufgebrachten Tragringe bestehen üblicherweise aus Gußmaterial und werden aus hochwarmfesten Nickel- oder Kobaltbasis-Legierungen hergestellt. Die Welle wird bevorzugt aus warmfesten Stählen gefertigt.

Die wassergekühlten Rollen werden vorrangig, aber nicht ausschließlich in der Heizzone eines Rollenherdofens eingesetzt. Sie sind in Transportrichtung abwechselnd mit einer unterschiedlichen Anzahl von Tragringen ausgestattet. Üblicherweise werden die Wellen mit vier oder fünf Tragringen bestückt, meist abwechselnd. Dabei sind die Tragringe in Transportrichtung von einer Rolle mit vier Tragringen zur Rolle mit fünf Tragringen auf verschiedenen Linien angeordnet. Für die Rolle mit vier Tragringen gilt, daß sich jeweils zwei Tragringe auf einer Wellenhälfte befinden, wogegen auf der Rolle mit fünf Tragringen eine in der Rollenmitte, die anderen relativ zu denen auf der Rolle mit vier Tragringen nach außen versetzt angeordnet sind.

Beim Stand der Technik sind die Tragringe auf der Welle zumeist durch Schweißnähte gegen axiales Verschieben gesichert. Das Drehmoment kann über bekannte Welle-Nabe-Verbindungen, wie z.B. Paßfedern oder auch über Schweißnähte übertragen werden.

Durch die Wärmedehnung des Tragringmaterials beim Aufheizen sowie im Betriebszustand lockert sich der Sitz der Tragringe auf der Welle. Durch Biegewechselbelastung der Ofenrolle sowie die beabsichtigt höhere Wärmeabfuhr von der Tragringoberfläche an das Kühlwasser der Welleninnenseite resultieren vor allem in der Aufheizphase Wärmespannungen in den Schweißnähten, die mit der Zeit zu deren Zerstörung und Unbrauchbarkeit der Ofenrolle führen können.

Ein wesentlicher Grund für den Ausfall einer Ofenrolle liegt in der Schädigung bzw. Zerstörung der Rollenisolierung, weil gerade dadurch die Schweißnähte den hohen Ofentemperaturen unmittelbar ausgesetzt sind.

Durch Kontakt zwischen Tragring und wassergekühlter Welle wird Wärme von der Tragringoberfläche abgeführt und dadurch die Oberflächentemperatur der Tragringe deutlich reduziert. Je mehr Wärme abgeführt wird, desto kühler wird die Tragringoberfläche. Je kühler die Tragringoberfläche, desto geringer ist die Neigung zu Aufwachsungen von Zunder.

Während der Herstellung bspw. von Dünnbrammen kommt heißer Stahl mit Sauerstoff der Atmosphäre in Kontakt. Dadurch wird die Stahloberfläche unter Entstehung von Zunder oxidiert. Eine derartige Zunderbildung erfolgt grundsätzlich überall dort, wo Sauerstoff im umgebenden Gasmedium zur Reaktion mit einer Stahloberfläche zur Verfügung steht.

Während des Transports einer Dünnbramme durch den Ofen fällt Zunder von der Brammenoberfläche ab und wird durch Zunderklappen im Unterteil des Rollenherdofens entfernt. Andererseits kann aber auch bei Kontakt zwischen Dünnbramme und Ofenrolle im Rollenherdofen Zunder auf der Tragringoberfläche haften bleiben und dort Aufwachsungen bilden, die sich in die Dünnbrammenunterseite eindrükken und je nach Tiefe auf dem daraus gewalzten Warmband als Oberflächenfehler erscheinen. Derartige Fehler führen dann zum Ausschuß und stellen somit ein gravierendes Qualitätsproblem für die Anlagenbetreiber dar.

Das Dokument EP 0 633 815 B1 beschreibt eine Ofenrolle zum Abstützen eines erhitzten Werkstücks, die eine drehbare Innenwelle zur Aufnahme eines Kühlmittels aufweist, wobei eine Anzahl von axial mit Abstand angeordneten Tragringen auf dieser befestigt sind. Ein thermisch widerstandsfähiges Isoliermittel, das um die Welle herum angebracht ist, erstreckt sich axial zwischen den Tragringen, wobei das Isoliermittel eine Außenfläche aufweist, die sich radial über wenigstens einen beträchtlichen Teil des Radius eines Tragringpaares erstreckt. Das Isolierungsmittel ist in der Welle durch Verankerungsmittel befestigt, wobei hervorstehende Abschlußenden radial nach innen von der Außenfläche des Isolierungsmittels angeordnet sind. Der Abstandshalter ist aus einem Metall hergestellt, welches für das gießbare Isoliermittel einen Spannungsabfall bei der thermischen Ausdehnung der Verankerungsmittel und Auslenkung der Ofenrolle ermöglicht.

Das Dokument DE 38 07 240 C1 beschreibt einen Rollenherdofen zum Wärmen von Brammen, Blöcken, Knüppeln, Blechen und dergleichen Warmgut, dessen Ofenraum mit einem sich längs erstreckenden Rollgang ausgebildet ist. Der Ofen besitzt einen heißen Oberofenraum, und einen Unterofenraum, und dazwischen einen Herdboden mit Ausnehmungen. Der Rollgang ist im wesentlichen im Unterofenraum unterhalb des Herdbodens gelagert und ragt nur mit kleinen Abschnitten seiner Ofenrollen durch die Ausnehmungen der Herdbodens über dessen Niveau. Mindestens die in die Heißzone ragenden Rollenabschnitte mit ihren Laufflächen, auf der das Warmgut transportiert wird, bestehen aus besonders hitzebeständigem Material, welches, aus Segmenten zu einem Ring zusammengesetzt, die Ofenrollen auf der Umfangsfläche ummanteln. Reinigungsvorrichtungen befreien die Laufflächen der Ofenrollen von störenden Zunder-Anbackungen.

Die EP-A-1 189 004 schlägt zur Verbesserung des Wärmeübergangs zwischen Tragringen und Welle, insbesondere um die Wärmeabfuhr aus den Tragringen an die Welle zu erhöhen und damit die Verfügbarkeit der Tragringe bei verringerter Aufwachsung von Zunder zu verlängern und zugleich eine sichere Drehmomentübertragung zu gewährleisten, sowie bei verringertem Arbeitsaufwand eine größere Flexibilität beim Aufbringen der Tragringe auf der Welle zu erreichen, vor, daß die Welle zumindest an den Aufnahmebereichen der Tragringe äußere Sitzflächen unter Ausbildung eines polygonartigen Querschnitts besitzt, und daß jeder Tragring mit dazu polygonartigen formschlüssigen inneren Paßflächen ausgebildet ist.

Ausgehend vom vorgenannten Stand der Technik liegt der Erfindung die Aufgabe zugrunde, Mittel für eine weitergehende Verbesserung des Wärmeübergangs zwischen Tragringen und Welle anzugeben, um dadurch die Wärmeabfuhr aus den Tragringen an die Welle signifikant zu erhöhen und die Verfügbarkeit der Tragringe bei verringerter Aufwachsung von Zunder zu verlängern und zugleich eine zuverlässige, sichere Drehmomentübertragung zwischen Tragringen und Welle zu gewährleisten sowie bei verringertem Arbeitsaufwand beim Aufbringen der Tragringe auf die Welle eine größere Flexibilität bei deren Anordnung zu erreichen.

Zur Lösung der Aufgabe wird bei einer kühlbaren Ofenrolle der im Oberbegriff von Anspruch 1 angegebenen Art mit der Erfindung vorgesehen, daß zur Herstellung eines optimalen metallischen Kontaktes für einen möglichst ungehinderten Wärmeübergang zwischen Tragring und Welle wenigstens ein Klemmring aus Metall oder aus einer Metalllegierung mit sowohl möglichst hoher Wärmeleitfähigkeit, als auch Eignung zur Kalt- und Warmverformung eingesetzt, und durch thermische Längsausdehnung von im kalten Zustand über die Wellen schiebbaren Stahlbuchsen unter Druck plastisch zur vollkommenen Anlage der einander zugeordneten Flächenteile verformt und mit der Welle torsionsstabil und drehmomentübertragend verbunden wird.

Durch die erfindungsgemäße Ausbildung von Welle und Tragring unter Zwischenlage eines Klemmrings aus einem sowohl gut wärmeleitenden als auch verformbaren Metall oder einer Metalllegierung wird ein optimaler metallischer Kontakt zwischen den einander zugeordneten Flächen von Tragring und Welle geschaffen, der einen höchstmöglichen Wärmeübergang schafft und zugleich eine Verbindungsqualität zwischen Tragring und Welle ergibt, welche mit derjenigen eines Schrumpfsitzes vergleichbar ist und ein Höchstmaß an Torsionsstabilität ergibt.

Eine Ausgestaltung der erfindungsgemäßen Maßnahme sieht vor, daß die Klemmringe aus einer Kupfer-Knetlegierung nach DIN 17 666 bestehen.

Sie können aber neben Kupfer auch aus einer hochwärmeleitfähigen und vergleichsweise weichen Kupfer/Silber-Legierung bestehen.

Eine weitere Ausgestaltung der Erfindung sieht vor, daß ein Tragring mit einer gegenüber seiner Felge verdickten Nabe ausgebildet ist, welche beiderseits ringförmige Ausnehmungen zur Aufnahme eines Paares von Klemmringen besitzt. Damit wird die Kontaktfläche zwischen Tragring und Welle weiterhin vergrößert und damit der Wärmefluß aus dem Tragring in die Welle weiter verbessert und zugleich die Drehmomentübertragung weiterhin gefestigt.

Eine noch weitergehende Verbesserung im Wärmeübergang und bei der Drehmomentübertragung kann dadurch erreicht werden, daß die Nabe mit einer axial durchgehenden Aufnahmebohrung versehen ist, die mit einer Passung, z.B. einem Paßsitz, für einen einstückig einsetzbaren Klemmring ausgebildet ist.

Weitere Ausgestaltungen der Erfindung sind entsprechend den Unteransprüchen vorgesehen. Einzelheiten, Merkmale und Vorteile der Erfindung ergeben sich aus der nachstehenden Erläuterung einiger in den Zeichnungen schematisch dargestellter Ausführungsbeispiele. Es zeigen:
- Figur 1: im Schnitt einer mit der Mittelachse der Welle zusammenfallende Schnittebene ein Endteil einer kühlbaren Ofenrolle umfassend eine Welle mit innen liegenden Kühlmittelkanälen und einem außen zwischen Stahlbuchsen angeordneten, mit eingelegten Klemmringen versehen Tragring;
- Figur 2: eine Ausführung eines Teils der Ofenrolle mit einem durch Anordnung einer Nabe im Bereich der Aufnahmebohrung verbreiterten Sitz eines Tragringes mit axial durchgehender Aufnahmebohrung und einem einstückig eingesetzten Klemmring, ebenfalls im Schnitt einer axialen Schnittebene;
- Figur 3: einen Tragring mit verbreiterter Nabe und beiderseits ringförmigen Ausnehmungen zur Aufnahme eines Paares von Klemmringen, ebenfalls im Axialschnitt.

Das in Fig. 1 dargestellte Endteil einer kühlbaren Ofenrolle 1 zum Transport von Stranggußmaterial einer Stranggießanlage durch einen beheizbaren Temperatur-Ausgleichs-/Aufwärmofen, umfaßt eine in Rotation antreibbare, außerhalb des Ofens gelagerte Welle 3 mit innen liegenden Kühlmittelkanälen 4, 5. Auf der Welle 3 und außen liegend sind mittels einer Aufnahmebohrung 6 eine Förderebene x-x ausbildenden Tragringe 7 für Transportgut angeordnet. Der Tragring 7 besitzt die Form einer kreisrunden Scheibe und ist in einer bevorzugten Ausführung an seiner peripheren Transportfläche mit einer Hartmetallpanzerung 12 ausgestattet. Der Tragring ist mit einer Paßbohrung 6 auf die Welle 3 aufgeschoben und nimmt in kreisförmigen Ausnehmungen 11, 11' Klemmringe 8, 8' auf. Diese bestehen aus Kupfer oder aus einer Metalllegierung mit sowohl möglichst hoher Wärmeleitfähigkeit, als auch Eignung zur Kalt- und Warmverformung. Seitlich neben diesen Klemmringen sind auf die Welle 3 Stahlbuchsen 9, 9' aufgeschoben und zunächst im kalten Zustand mit vergleichsweise geringem Axialdruck durch eine endständige Spannmutter 13 gegen die Klemmringe 8 zur formschlüssigen Anlage gebracht.

Wenn dann unter dem Einfluß von starker Erwärmung, bspw. um einige 100 °C, die Buchsen 9, 9' eine thermische Längung erfahren, üben sie gegen die Klemmringe 8, 8' einen extrem hohen Axialdruck aus, unter dessen Einfluß die Klemmringe 8 elastisch verformt und zum vollkommenen metallischen Kontakt mit den zugeordneten Flächenteilen von Klemmring 8 und Welle 3 gebracht werden. Damit wird sowohl die Wärmeleitung zwischen diesen Bauteilen der Ofenrolle 1 aufs äußerste intensiviert, als auch die Drehmomentübertragung verbessert.

Figur 2 zeigt eine Ausgestaltung des Gegenstandes der Erfindung, wobei der Tragring 7 mit einer gegenüber seiner Felge 7' verdickten Nabe 10 ausgebildet ist. Diese kann entweder, wie dies in der Fig. 3 gezeigt ist, beiderseits ringförmige Ausnehmungen 11, 11' zur Aufnahme eines Paares von Klemmringen 8, 8' besitzen, sie kann aber auch mit einer axial durchgehenden Aufnahmebohrung 6' versehen sein, die mit einer Passung, z.B. einem Paßsitz, für einen einstückig einsetzbaren Klemmring 8' ausgebildet sein kann.

In weiterer Ausgestaltung und Verbesserung der Ofenrolle 1 kann zur Verhinderung der Entstehung eines Wärmeübergangs hindernden Oxidschicht an den miteinander im Kontakt befindlichen Metallflächen der Klemmringe 8 bzw. der Aufnahmebohrung 6, diese mit einer galvanisch aufbringbaren Edelmetallschicht, oder mit Nickel, beschichtet sein.

Wie bereits erwähnt, sind die auf der Welle 3 endständig aufschiebbaren Stahlrohrstücke der Buchse 9 gemäß Darstellung in Fig. 1 mit dem Wellenende 3' axial einstellbar von der Verschraubung 13 gehalten.

### Bezugszeichen

- 1: Ofenrolle
- 3: Welle
- 4: Kühlmittelkanal
- 5: Kühlmittelkanal
- 6: Aufnahmebohrung / Paßbohrung
- 7: Tragring
- 7': Felge des Tragringes
- 8: Klemmring
- 9: Stahlbuchse
- 10: Nabe
- 11: Ausnehmung
- 12: Hartmetallauflage
- 13: Spannmutter/ Verschraubung

## Patentansprüche

1. Kühlbare Ofenrolle (1) zum Transport von Stranggußmaterial einer Stranggießanlage durch einen beheizbaren Temperatur-Ausgleichs-/Aufwärmofen, umfassend eine in Rotation antreibbare, außerhalb des Ofens gelagerte Welle (3), insbesondere mit innen liegenden Kühlmittelkanälen (4, 5), und mit auf der Welle mittels einer Aufnahmebohrung (6) angeordneten, eine Förderebene bildenden Tragringen (7) für das Transportgut,
**dadurch gekennzeichnet,**
**daß** zur Herstellung eines optimalen metallischen Kontaktes für einen möglichst ungehinderten Wärmeübergang zwischen Tragring (7) und Welle (3) wenigstens ein Klemmring (8) aus Metall oder aus einer Metalllegierung mit sowohl möglichst hoher Wärmeleitfähigkeit, als auch Eignung zur Kalt- und Warmverformung eingesetzt, und durch thermische Längsausdehnung von im kalten Zustand über die Welle (3) schiebbaren Stahlbuchsen (9, 9') unter Druck plastisch zur vollkommenen Anlage der einander zugeordneten Flächenteile verformt und mit der Welle (3) torsionsstabil und drehmomentübertragend verbunden wird.

2. Ofenrolle nach Anspruch 1,
**dadurch gekennzeichnet,**
**daß** die Klemmringe (8, 8') aus einer Kupfer-Knetlegierung nach DIN 17 666 bestehen.

3. Ofenrolle nach Anspruch 1,
**dadurch gekennzeichnet,**
**daß** die Klemmringe (8, 8') aus Kupfer, Kupferlegierung oder aus einer Legierung ähnlicher Umformfestigkeit oder aus einer hochwärmeleitfähigen und vergleichsweise weichen Kupfer/Silber-Legierung bestehen.

4. Ofenrolle nach einem oder mehreren der Ansprüche 1 bis 3,
**dadurch gekennzeichnet,**
**daß** ein Tragring (7) mit einer gegenüber seiner Felge (7') verdickten Nabe (10) ausgebildet ist, welche beiderseits ringförmige Ausnehmungen (11, 11') zur Aufnahme eines Paares von Klemmringen (8, 8') besitzt.

5. Ofenrolle nach einem oder mehreren der Ansprüche 1 bis 4,
**dadurch gekennzeichnet,**
**daß** die Nabe (10) mit einer axial durchgehenden Aufnahmebohrung (6') versehen ist, die mit einer Passung, z.B. einem Paßsitz, für einen einstückig einsetzbaren Klemmring (8') ausgebildet ist.

6. Ofenrolle nach einem oder mehreren der Ansprüche 1 bis 5,
**dadurch gekennzeichnet,**
**daß** zur Verhinderung der Entstehung einer wärmeübergangshindernden Oxidschicht an den miteinander im Kontakt befindlichen Metallflächen der Klemmringe (8) bzw. der Aufnahmebohrung (6), diese mit einer galvanisch aufbringbaren Edelmetallschicht, oder mit Nickel, beschichtet sind.

7. Ofenrolle nach einem oder mehreren der Ansprüche 1 bis 6,
**dadurch gekennzeichnet,**
**daß** die auf der Welle (3) endständig aufschiebbaren Stahlrohrstücke der Buchsen (9) mit dem Wellenende (3') von einer Verschraubung (13) bzw. Spannmutter axial einstellbar gehalten sind.

8. Ofenrolle nach einem oder mehreren der Ansprüche 1 bis 7,
**dadurch gekennzeichnet,**
**daß** der Tragring (7) an seiner peripheren Transportfläche mit einer Hartmetallauflage (12) beschichtet ist.

## Claims

1. Coolable furnace roller (1) with the transport of continuously cast material of a continuous casting plant through a heatable temperature-balancing/heating-up furnace, comprising a shaft (3) drivable in rotation and mounted outside the furnace, particularly with internally disposed coolant channels (4, 5), and with support rings (7), which are arranged on the shaft by means of a receiving bore (6) and which form a conveying plane, for the material to be transported, **characterised in that** for producing an optimum metallic contact for a heat transfer, which is as unobstructed as possible, between support ring (7) and shaft (3) at least one clamping ring (8) of metal or of a metal alloy is used with not only a highest possible thermal conductivity, but also suitability for cold and hot deformation, and is deformed by thermal expansion in length of steel bushes (9, 9'), plastically under pressure for complete contact of the mutually associated surface parts and is connected with the shaft (3) in a manner stable in torsion and capable of transmitting torque.

2. Furnace roller according to claim 1, **characterised in that** the clamping rings (8, 8') consist of a wrought copper alloy according to DIN 17 666.

3. Furnace roller according to claim 1, **characterised in that** the clamping rings (8, 8') consist of copper, copper alloy or an alloy of similar reshaping strength or of a highly heat-conductive and comparatively soft copper/silver alloy.

4. Furnace roller according to one or more of claims 1 to 3, **characterised in that** a support ring (7) is constructed with a hub (10) which is thickened relative to its rim (7") and which has at both sides annular recesses (11, 11') for reception of a pair of clamping rings (8, 8').

5. Furnace roller according to one or more of claims 1 to 4, **characterised in that** the hub (10) is provided with an axially continuous receiving bore (6') which is constructed with a fit, for example a snug-fit, for a clamping ring (8') insertable in one piece.

6. Furnace roller according to one or more of claims 1 to 5, **characterised in that** for preventing creation of an oxide layer, which obstructs heat transfer, at the mutually contacting metal surfaces of the clamping rings (8) or the receiving bore (6) these are coated with a noble metal layer able to be applied by plating or with nickel.

7. Furnace roller according to one or more of claims 1 to 6, **characterised in that** the steel tube pieces, which can be pushed on end onto the shaft (3), of the bushes (9) are retained on the shaft end (3') by a screw connection (13) or clamping nut to be axially adjustable.

8. Furnace roller according to one or more of claims 1 to 7, **characterised in that** the support ring (7) is coated at its peripheral transport surface with a hard metal running layer (12).

## Revendications

1. Rouleau de four (1) à refroidir pour transporter du matériau pour la coulée continue dans une installation de coulée continue à travers un four à chauffer de compensation de température/échauffement, comportant un arbre (3) susceptible d'être entraîné en rotation et monté à l'extérieur du four et comportant en particulier des canaux intérieurs à réfrigérant (4, 5) et des anneaux porteurs (7) pour le matériau à transporter agencés sur l'arbre au moyen d'un perçage de réception (6) et formant un plan de convoyage,
**caractérisé en ce que**
pour établir un contact métallique optimal dans le but d'un transfert thermique le plus possible sans obstacle entre l'anneau porteur (7) et l'arbre (3), il est prévu au moins un anneau de serrage (8) en métal ou en un alliage métallique présentant aussi bien une conductivité thermique aussi élevée que possible qu'une aptitude à la déformation à froid et à chaud, anneau qui est déformé plastiquement sous pression par la dilatation thermique longitudinale de douilles d'acier (90, 90') susceptibles d'être enfilées à l'état froid par-dessus l'arbre (3), jusqu'à l'appui parfait des parties de surface associées l'une à l'autre, et qui est relié à l'arbre (3) de façon solide en torsion et capable de transmettre de couple de rotation.

2. Rouleau de four selon la revendication 1, **caractérisé en ce que** les anneaux de serrage (8, 8') sont constitués d'un alliage corroyé à base de cuivre selon la norme DIN 17 666.

3. Rouleau de four selon la revendication 1, **caractérisé en ce que** les anneaux de serrage (8, 8') sont constitués de cuivre, d'un alliage à base de cuivre ou d'un alliage présentant une résistance similaire à la déformation ou bien d'un alliage à base de cuivre/argent hautement conducteur thermique et comparativement tendre.

4. Rouleau de four selon l'une ou plusieurs des revendications 1 à 3, **caractérisé en ce qu'**il est prévu un anneau porteur (7) comprenant un moyeu (10) épaissi par rapport à sa jante (7') et présentant de part et d'autre des évidements annulaires (11, 11') pour recevoir une paire d'anneaux de serrage (8, 8').

5. Rouleau de four selon l'une ou plusieurs des revendications 1 à 4, **caractérisé en ce que** le moyeu (10) est pourvu d'un perçage de réception (6') axialement traversant qui est réalisé avec ajustement, par exemple avec ajustement serré pour un anneau de serrage (8') susceptible d'être mis en place d'un seul tenant.

6. Rouleau de four selon l'une ou plusieurs des revendications 1 à 5, **caractérisé en ce que** pour empêcher la formation d'une couche d'oxyde faisant obstacle au transfert thermique sur les surfaces métalliques en contact l'une avec l'autre des anneaux de serrage (8) ou du perçage de réception (6), celles-ci sont revêtues d'une couche de métal noble susceptible d'être appliquée par voie galvanique, ou de nickel.

7. Rouleau de four selon l'une ou plusieurs des revendications 1 à 6, **caractérisé en ce que** les morceaux de tube d'acier des douilles (9) susceptibles d'être enfilés du côté extrémité sur l'arbre (3) sont retenus de façon axialement réglable à l'extrémité d'arbre (3) par un raccord vissé (13) ou par un écrou de serrage.

8. Rouleau de four selon l'une ou plusieurs des revendications 1 à 7, **caractérisé en ce que** l'anneau porteur (7) est revêtu d'une couche de métal dur (12) sur sa surface de transport périphérique.
